# EUROPÄISCHE PATENTSCHRIFT

(11) **EP 0 512 246 B1**
(45) Veröffentlichungstag und Bekanntmachung des Hinweises auf die Patenterteilung: **23.08.1995**
(21) Anmeldenummer: 92105524.0
(22) Anmeldetag: 31.03.1992
(51) Int. Cl.: F01N 3/02, F01L 13/06, F02D 9/06

(54) **Vorrichtung zur Steuerung eines Bypassventiles**
Bypass valve control device
Dispositif de commande d'une soupape de dérivation

(30) Priorität: 07.05.1991 DE 4114829
(43) Veröffentlichungstag der Anmeldung: 11.11.1992
(73) Patentinhaber: MERCEDES-BENZ AG, 70327 Stuttgart (DE)
(72) Erfinder: Ahmann, Klaus-Peter, Dipl.-Ing., W-7053 Kernen i.R. (DE)

(56) Entgegenhaltungen:
- EP-A- 0 424 092
- DE-A- 3 408 057
- DE-A- 3 428 626
- US-A- 4 380 149

## Beschreibung

Die Erfindung betrifft eine Vorrichtung zur Steuerung eines Bypaßventiles gemäß dem Oberbegriff des Patentanspruches 1.

Aus der US-PS 4,380,149 ist ein Dieselmotor mit einem Bypaßkanal zwischen einem Brennraum und der Abgasanlage bekannt, wobei der Bypaßkanal durch ein Magnetventil auf- und zusteuerbar ist und wobei die Ansteuerung in Abhängigkeit von Betriebsparametern erfolgt. Dieser Bypaßkanal, der durch eine Durchgangsbohrung zwischen Vorkammer und Auspuffkrümmer gebildet ist, lässt nach Öffnung des Magnetventiles entzündetes Kraftstoff-Luft-Gemisch mit hoher Geschwindigkeit direkt in einen im Auspuffkrümmer angeordneten Rußfilter strömen und entzündet damit die im Rußfilter angesammelten Rußpartikel. Nachteilig ist es jedoch, daß die beschriebene Vorrichtung nur zur Zündung eines Rußfilters verwendet werden kann, der unmittelbar im direkten Wirkungsbereich der aus dem Bypaßkanal austretenden Flamme, also direkt im Auspuffkrümmer liegt. Nachteilig ist es ebenfalls, daß für den Betrieb der Vorrichtung ein aufwendiges, exakt mit der Taktfrequenz des Motors jeweils im Moment des Einspritzens kurzzeitig aufzusteuerndes Magnetventil sowie eine Einrichtung zur entsprechenden Ansteuerung des Magnetventiles erforderlich ist.

Im weiteren ist es aus der DE-PS 34 28 626 bekannt, bei Dieselmotoren, die eine Drosselklappe in der Auspuffleitung als Motorbremseinrichtung aufweisen, zur weiteren Erhöhung der Motorbremsleistung zusätzliche Bypaßleitungen zwischen Brennraum und Abgasleitung anzuordnen, die jeweils mittels eines Konstantdrosselventiles auf- und zugesteuert werden können.

Der Erfindung liegt die Aufgabe zugrunde, die aus der US-PS 4.380.149 bekannte Steuervorrichtung für im Zylinderkopf einer Brennkraftmaschine zusätzlich zu den Gaswechselventilen angeordneter Bypaßventile derart weiterzubilden, daß durch die Steuervorrichtung einerseits die Einleitung der Regeneration des Rußfilters für den Fahrer erleichtert wird und andererseits die Steuervorrichtung ohne erheblichen Mehraufwand auch zur Motorbremsung genutzt werden kann.

Diese Aufgabe ist erfindungsgemäß durch die kennzeichnenden Merkmale des Patentanspruchs 1 gelöst.

Durch die Verwendung von Sensoren zur Erkennung des Zustandes am Rußfilter sowie eines Steuergerätes werden dem Fahrer die für eine Regeneration des Rußfilters geeigneten Betriebszustände angezeigt, weshalb die Bedienung der Steuervorrichtung einfacher ist.
Außerdem ist über das Steuergerät die Vorrichtung nun derart eingestellt, daß sie auch für die Motorbremsung verwendet werden kann, weshalb ihre Funktion verdoppelt wurde, so daß auf eine besondere Motorbremsvorrichtung mit Bypaßventilen verzichtet werden kann.

Weitere vorteilhafte Ausgestaltungen der Erfindung sind Gegenstand der Unteransprüche.

Ein Ausführungsbeispiel der Erfindung ist in der Zeichnung schematisch dargestellt und wird im folgenden näher beschrieben.

Es zeigt einen Zylinder 1 mit einem Zylinderkopf 2 eines in einem Kraftfahrzeug eingebauten 4-Takt Dieselmotors mit Direkteinspritzung, wobei die erfindungsgemäße Lösung an Dieselmotoren mit anderen Einspritzverfahren gleichermaßen einsetzbar ist. Zur Ableitung der Abgase aus dem Zylinder 1 schließt sich an den Brennraum 3 des Zylinderkopfes 2 ein durch ein Auslaßventil 4 gesteuerter Auslaßkanal 5 an, der über eine Abgasleitung 6 mit einem Rußabbrennfilter 7 verbunden ist. In der Abgasleitung 6 ist weiterhin eine mechanisch oder über Zusatzeinrichtungen zu betätigende Drosselklappe 8 angeordnet. Zusätzlich zum Auslaßkanal 5 ist im Zylinderkopf 2 ein Gaskanal 9 abgeführt, der in den Auslaßkanal 5 bzw. die Abgasleitung 6 mündet. Dieser Gaskanal 9 ist durch ein Bypaßventil 10 auf- bzw. zusteuerbar, wobei das Bypaßventil 10 in Verbindung mit einem Druckspeicher 11 und einem Steuerschieber 12, der über ein elektronisches Steuergerät 13 angesteuert ist, pneumatisch schaltbar ist. An dem elektronischen Steuergerät 13 sind Sensoren 14 zum Erfassen und Verarbeiten der für die Regenerationsphase bzw. für das Abbrennen des Rußabbrennfilters 7 sowie für die Erhöhung der Motorbremsleistung erforderlichen Parameter angeschlossen. Dazu können z.B.
- ein Drucksensor 14.1 zur Erfassung des Abgasgegendruckes stromauf des Rußabbrennfilters 7,
- ein Temperatursensor 14.2 zur Erfassung der Abgastemperatur vorzugsweise am Eingang des Rußabbrennfilters 7,
- ein Temperatursensor 14.3 zur Erfassung der Motortemperatur,
- ein Sensor 14.4 zur Erfassung der Fahrgeschwindigkeit des Kraftfahrzeuges,
- ein Sensor 14.5 zur Erfassung der Stellung des Fahrpedales 15,
- ein Sensor 14.6 zur Erfassung der Stellung der Drosselklappe 8 gehören.
Durch diese Sensoren 14 werden alle für die Schaltung des Bypassventiles 10 relevanten Parameter erfaßt und durch das Steuergerät 13 verarbeitet sowie in Steuersignale an den Steuerschieber 12 und in Signale an den Fahrer umgesetzt.

Die Wirkungsweise der erfindungsgemäßen Vorrichtung ist folgende:

### -Motorbremsbetrieb:

Ist die Drosselklappe 8 geschlossen, wird durch den ansteigenden Abgasgegendruck eine erhöhte Motorbremsleistung erreicht, wobei die Drosselklappe 8 nur bei Schiebebetrieb des Dieselmotors d.h. bei Nullstellung des Fahrpedales 15 durch den Fahrer schließbar ist. Darüber hinausgehend kann mittels eines ebenfalls manuell über einen Schalter 16 an das Steuergerät 13 auslösbaren Steuerbefehl zusätzlich das Bypaßventil 10 geöffnet werden, wodurch sich der Abgasgegendruck stromauf der Drosselklappe 8 und damit die Motorbremsleistung weiter wesentlich erhöht. Ein Öffnen des Bypaßventiles 10 im Schiebebetrieb bei geöffneter Drosselklappe 8 wird durch das Steuergerät 13 verhindert.

### -Regenerierung des Rußabbrennfilters 7:

Sind die zur Regeneration des Rußabbrennfilters 7 erforderlichen Parameter, wie ein entsprechend hoher Beladungsgrad mit Rußpartikeln, eine Mindesttemperatur der Auspuffgase und ein eine Mindesteinspritzmenge erfordernder Lastbetrieb des Dieselmotores erfüllt, wird dieser Zustand mittels einer Signallampe 17 an den Fahrer übermittelt, der nun manuell durch Betätigung des Schalters 16 über das Steuergerät 13 das Bypaßventil 10 öffnen kann.
Der Fahrer hat also die Möglichkeit nach Erkennen des Signals über eine einzuleitende Regeneration die Zündung sofort einzuleiten oder solange zu verzögern, bis eine für die Verbrennung der Rußpartikel günstige Situation z.B. außerhalb von bewohnten Gebieten gegeben ist. Es ist gleichermaßen möglich, die Zündung vom Erreichen oder Überschreiten einer vorgegebenen, innerhalb von Ortschaften unzulässigen Fahrzeuggeschwindigkeit abhängig zu machen, um weitestgehend auszuschließen, daß der Beginn der Regeneration in bewohnten Gebieten stattfindet.
Die Schaltstellung mit geöffneten Bypaßventil 10 und geöffneter Drosselklappe 8 führt bei Einhaltung der genannten Parameter zum Zünden des Rußabbrennfilters 7, indem das zumindest teilweise in dem Brennraum 3 des Zylinderkopfes 2 entflammte Kraftstoff-Luft-Gemisch, das von dem Brennraum 3 aus durch das offene Bypaßventil 10 und durch den Gaskanal 9 in die Abgasleitung 6 und weiter in den Rußabbrennfilter 7 strömt, zu einer die Entzündungstemperatur der Rußpartikel übersteigenden Temperatur führt. Dabei bleibt das Bypaßventil 10 über mehrere Arbeitstakte solange geöffnet, bis das Rußabbrennfilter 7 mit Sicherheit gezündet ist. Bei Nichteinhaltung der für eine Zündung erforderlichen Parameter wird durch das Steuergerät 13 die manuell über den Schalter 16 einzuleitende Zündung durch Nichtöffnen des Bypaßventiles 9 blockiert.

Die erfindungsgemäße Vorrichtung ist vorzugsweise so installiert und geschaltet, daß an jedem Zylinder eines mehrzylindrischen Dieselmotores ein Gaskanal 9 mit einem Bypaßventil 10 für eine optimale Erhöhung der Motorbremsleistung installiert ist, wobei gegebenenfalls aber nur ein Teil der Gesamtzahl der Gaskanäle 9 für die Einleitung der Regeneration des Rußabbrennfilters 7 freigegeben wird.

## Patentansprüche

1. Steuervorrichtung für im Zylinderkopf (2) einer mehrzylindrigen luftverdichtenden Brennkraftmaschine zum Antrieb eines Fahrzeuges angeordneter Bypaßventile (10), die zusätzlich zu den Gaswechselventilen (4) in einem Gaskanal (9) zur Verbindung eines jeden Zylinders (1) mit einer Abgasleitung (6) eingesetzt sind, in deren Verlauf ein Rußfilter (7), angeordnet ist, wobei bei einem für eine Regeneration des Rußfilters (7) geeigneten Betriebszustand die Bypaßventile (10) alle oder teilweise in eine geöffnete Stellung steuerbar sind,
**dadurch gekennzeichnet**,
daß an der Brennkraftmaschine und in der Abgasleitung (6) stromauf des Rußfilters (7) Sensoren (14) zur Erkennung des Zustandes am Rußfilter (7) vorgesehen sind, die mit einem Steuergerät (13) verbunden sind, das bei Erreichen eines für die Regeneration des Rußfilters (7) geeigneten Betriebszustandes ein Signal (17) erzeugt und daß ein Schalter (16) vorgesehen ist, vom dem aus die Bypaßventile (10) nach Vorliegen des Signals (17) oder unabhängig davon bei Nichtbetätigung eines zur Einstellung der Brennkraftmaschinen-Last vorgesehenen Fahrpedals (15) in die geöffnete Stellung gesteuert werden.

2. Vorrichtung nach Anspruch 1,
**dadurch gekennzeichnet**,
daß in der Abgasleitung (6) eine Drosselklappe (8) angeordnet ist und daß bei geschlossener Drosselklappe (8) die Bypaßventile (10) in eine geöffnete Stellung gesteuert werden.

3. Vorrichtung nach Anspruch 1 oder 2,
**dadurch gekennzeichnet**,
daß eine manuelle Ansteuerung des Bypaßventiles (10) in eine geöffnete Stellung bei Nichteinhaltung der erforderlichen Parameter durch das Steuergerät (13) gesperrt ist.

## Claims

1. A control device for bypass valves (10) located in the cylinder head (2) of a multi-cylinder, air-compressed internal combustion engine to power a vehicle which are used in addition to the charge changing valves (4) in a gas channel (9) to connect each cylinder (1) to an exhaust pipe (6) somewhere along which is located a diesel particulate filter (7), whereby in an operating status conducive to regeneration of the diesel particulate filter (7) all or some of the bypass valves (10) can be actuated into an open position,
**characterised in that**,
sensors (14) to recognise the status at the diesel particulate filter (7) are fitted in the internal combustion engine and in the exhaust pipe (6) upstream of the diesel particulate filter (7) and are connected to a controlling device (13) which upon reaching an operating status conducive to regeneration of the diesel particulate filter (7) generates a signal (17), and that a switch (16) is provided by which the bypass filter (10) is actuated into an open position after the signal is emitted (17) or irrespective thereof if an accelerator pedal (15) provided to adjust the load of the internal combustion engine is not operated.

2. A device in accordance with claim 1,
**characterised in that**,
a throttle valve (8) is fitted in the exhaust pipe (6) and that when the throttle valve (8) is closed the bypass valves (10) are actuated into the open position.

3. A device in accordance with claim 1 or 2,
**characterised in that**,
manual actuation of the bypass valves (10) into an open position is blocked by the control device (13) if the required parameters are not given.

## Revendications

1. Dispositif de commande pour des soupapes de dérivation (10), qui sont disposées dans la culasse (2) d'un moteur à combustion interne à plusieurs cylindres à compression d'air, pour l'entraînement d'un véhicule, et qui sont insérés, en plus des soupapes (4) de changement des gaz, dans un gaz (9) de circulation des gaz pour relier chaque cylindre (1) à un tuyau d'échappement (6), dans lequel est monté un filtre à suie (7), et dans lequel les soupapes de dérivation (10) peuvent être commandées, en totalité ou en partie, de manière à être placées dans une position ouverte, dans le cas d'un état de fonctionnement approprié pour une régénération du filtre à suie (7), caractérisé en ce que sur le moteur à combustion interne et dans le tuyau d'échappement (6) sont prévus, en amont du filtre à suie (7), des capteurs (14) servant à identifier l'état du filtre à suie (7) et qui sont reliés à un appareil de commande (13) qui, lorsqu'un état de fonctionnement convenant pour la régénération du filtre à suie (7) est atteint, produit un signal (17), et qu'il est prévu un interrupteur (16), à partir duquel les soupapes de dérivation (10) sont commandées en étant placées dans la position ouverte, après la présence du signal (17) ou indépendamment de cela, alors que la pédale d'accélérateur (15) prévue pour le réglage de la charge du moteur à combustion interne n'est pas à l'état actionné.

2. Dispositif selon la revendication 1, caractérisé en ce qu'un papillon d'étranglement (8) est disposé dans le tuyau d'échappement (6) et que, lorsque le papillon d'étranglement (8) est fermé, les soupapes de dérivation (10) sont commandées de manière à être placées dans leur position ouverte.

3. Dispositif selon la revendication 1 ou 2, caractérisé en ce qu'une commande manuelle de la soupape de dérivation (10), amenant cette dernière dans une position ouverte, est bloquée par l'appareil de commande (13), dans le cas où les paramètres requis ne sont pas respectés.
